# EUROPÄISCHE PATENTSCHRIFT

(11) **EP 2 049 336 B1**
(45) Veröffentlichungstag und Bekanntmachung des Hinweises auf die Patenterteilung: **07.12.2011**
(21) Anmeldenummer: 07786003.9
(22) Anmeldetag: 12.07.2007
(51) Int. Cl.: B41F 33/00

(54) **MESSELEMENT ZUR MESSUNG EINES FARBREGISTERS SOWIE VERFAHREN ZUR FARBREGISTERREGELUNG BZW. FARBREGISTERMESSUNG**
MEASURING ELEMENT FOR MEASURING A COLOUR REGISTER AND METHOD FOR COLOUR REGISTER REGULATION OR COLOUR REGISTER MEASUREMENT
ÉLÉMENT DE MESURE POUR MESURER UN REGISTRE DE COULEUR ET PROCÉDÉ DE RÉGLAGE DU REGISTRE DE COULEURS ET/OU DE MESURE DU REGISTRE DE COULEURS

(30) Priorität: 04.08.2006 DE 102006036587
(43) Veröffentlichungstag der Anmeldung: 22.04.2009
(73) Patentinhaber: manroland AG, 63075 Offenbach/Main (DE)
(72) Erfinder: SCHILD, Helmut, 61449 Steinbach/Ts (DE); LIPPOLD, Andreas, 61273 Wehrheim 3 (DE)
(86) Internationale Anmeldenummer: PCT/EP2007/006171
(87) Internationale Veröffentlichungsnummer: WO 2008/014874

(56) Entgegenhaltungen:
- EP-A- 0 856 402
- EP-A- 1 199 168
- DE-A1- 10 204 681

## Beschreibung

Die Erfindung betrifft ein Messelement zur Messung eines Farbregisters. Des Weiteren betrifft die Erfindung ein Verfahren zur Farbregisterregelung sowie Farbregistermessung.

In Druckmaschinen, wie z.B. in Bogendruckmaschinen, wird ein Bedruckstoff, wie z.B. ein Druckbogen, nacheinander durch mehrere hintereinander angeordnete Druckwerke bewegt, wobei vorzugsweise in jedem der Druckwerke ein Teildruckbild in einer speziellen Druckfarbe auf den Bedruckstoff aufgetragen wird. Durch das Übereinanderdrucken mehrerer solcher Teildruckbilder wird letztendlich das gewünschte, mehrfarbige Druckbild auf dem Bedruckstoff erzeugt. Im Falle des autotypischen Zusammendrucks wird der Bedruckstoff vorzugsweise durch vier hintereinander angeordnete Druckwerke bewegt, wobei in jedem der Druckwerke ein Teildruckbild in den Druckfarben Cyan, Magenta, Gelb und Schwarz auf den Bedruckstoff aufgetragen wird. Beim Drucken mehrfarbiger Druckbilder müssen demnach verschiedene Teildruckbilder miteinander zur Deckung gebracht werden, wobei die Lagegenauigkeit der Teildruckbilder auf dem Bedruckstoff zueinander als Farbregister bzw. als Passer bezeichnet wird.

Um die in den unterschiedlichen Druckwerken zu druckenden Teildruckbilder auf den Bedruckstoff exakt auftragen zu können, verfügt nach dem Stand der Technik eine Druckmaschine über eine sogenannte Farbregisterregelung. Eine Farbregisterregelung umfasst eine Umfangsregisterverstelleinrichtung, um eine Verschiebung der Teildruckbilder in Umfangsrichtung ausgleichen, eine Seitenregisterverstelleinrichtung, um eine Verschiebung der Teildruckbilder in Achsrichtung der Druckzylinder auszugleichen, und eine Schrägregisterverstelleinrichtungen, um Drehfehllagen der Teildruckbilder zu kompensieren.

Hierzu muss die Lagegenauigkeit der Teildruckbilder auf dem Bedruckstoff bzw. das Farbregister der Teildruckbilder messtechnisch erfasst werden, wobei hierzu Messelemente dienen, die auf den Bedruckstoff gedruckt werden.

Aus der DE 39 15 587 C1 sind Messelemente zur Messung eines Farbregisters bzw. Passers sowie ein Verfahren zur Bestimmung der Lagegenauigkeit von Teildruckbildern auf einem Bedruckstoff bekannt, wobei nach der DE 39 15 587 C1 die Lagegenauigkeit von Teildruckbildern dadurch erfasst wird, dass zwei identische Messelemente auf einem Bedruckstoff gedruckt und die Korrelation zwischen denselben ausgewertet wird, wobei die Lagegenauigkeit der Teildruckbilder zueinander um so größer ist, je höher die Korrelation zwischen den beiden identischen Messelementen ist. Hierzu ist die Verwendung einer sehr hoch auflösenden Kamera erforderlich, damit das von der Kamera erfasste Signal eine entsprechend große Schärfe aufweist, die es ermöglicht, die Korrelation zwischen den beiden identischen Messelementen zu berechnen.

Weiterhin ist aus der DE 102 04 681 A1 eine Markierung zur Erfassung des Registerfehlers oder Passerfehlers im Mehrfarbendruck bekannt. Die Markierung hat mehrere parallel im Abstand angeordnete gerade Balken gleicher Breite, die mit wenigstens zwei Teilfarben übereinander gedruckt werden. Zur Auswertung der Flächendeckung wird von einem Referenzstandard ausgegangen, bei dem die Markierung in einer Farbe gedruckt ist und bei dem die Balken einen bestimmten Flächenanteil des Balkenfelds einnehmen. Beim perfekten Übereinanderdrucken der Teilfarben ändert sich der Flachenanteil nicht. Bei einem Registerfehler oder Passerfehler vergrößert sich der Flächenanteil der Balken, was mit einem Messgerät erfasst und als Fehlermaß gespeichert wird. Dazu wird der Versatz der Balken ausgemessen und der resultierenden Flachenvergrößerung zugeordnet.

Hiervon ausgehend liegt der vorliegenden Erfindung das Problem zugrunde ein neuartiges Messelement zur Messung eines Farbregisters sowie ein neuartiges Verfahren zur Farbregisterregelung bzw. Farbregistermessung zu schaffen.

Dieses Problem wird durch ein Messelement zur Messung eines Farbregisters gemäß Ansprüche 1 und 2 und durch ein Verfahren gemäß Anspruch 13 gelöst.

Das erfindungsgemäße Messelement zur Messung eines Farbregisters setzt sich aus mindestens zwei Teilmesselementen zusammen, die übereinander auf den Bedruckstoff gedruckt werden. Die Teilmesselemente verfügen jeweils über ein zumindest eindimensionales Muster aus sich wiederholenden Bereichen unterschiedlicher optischer Dichte bzw. Flächendeckung, wobei die Teilmesselemente unterschiedliche Frequenzen aufweisen, mit welchen sich diese Bereiche wiederholen. Diese Frequenzen können dabei über die Größe der Teilmesselemente gesehen konstant oder variabel sein. Durch den Übereinanderdruck solcher Teilmesselemente ergibt sich eine Interferenz, die als Messgröße für die Lagegenauigkeit der Teildruckbilder dient, die mit Hilfe der am Zusammendruck des Messelements beteiligten Druckwerke auf den Bedruckstoff aufgetragen werden. Der Hauptvorteil des erfindungsgemäßen Messelements liegt darin, dass auch dann die Genauigkeit des Farbregisters bzw. Passers mit einer hohen Auflösung bestimmt werden kann, wenn die zur Erfassung des Messelements verwendete Kamera lediglich eine geringe Auflösung aufweist. Das erfindungsgemäße Messelement macht sich dabei einen Noniuseffekt zu Nutzen, um die Auflösung der zur Abtastung des Messelements verwendeten Kamera zu erhöhen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: ein erfindungsgemäßes Messelement aus zwei übereinander gedruckten Teilmesselementen, wobei jedes Teilmesselement ein eindimensionales Muster aus sich mit einer individuellen Frequenz wiederholenden Bereichen mit unterschiedlicher optischer Dichte bzw. unterschiedlicher Flächendeckung aufweist;
- Fig. 2:: ein erfindungsgemäßes Messelement aus zwei übereinander gedruckten Teilmesselementen, wobei jedes Teilmesselement ein eindimensionales Muster aus sich mit einer individuellen Frequenz wiederholenden Bereichen mit unterschiedlicher optischer Dichte bzw. unterschiedlicher Flächendeckung aufweist;
- Fig. 3:: ein Teilmesselement der Messelemente der Fig. 1 und 2;
- Fig. 4:: ein erfindungsgemäßes Messelement aus zwei übereinander gedruckten Teilmesselementen, wobei jedes Teilmesselement ein eindimensionales Muster aus sich mit einer individuellen Frequenz wiederholenden Bereichen mit unterschiedlicher optischer Dichte bzw. unterschiedlicher Flächendeckung aufweist
- Fig. 5:: ein erstes Teilmesselement des Messelements der Fig. 4;
- Fig. 6:: ein zweites Teilmesselement des Messelements der Fig. 4;
- Fig. 7:: ein erfindungsgemäßes Messelement aus zwei übereinander gedruckten Teilmesselementen, wobei jedes Teilmesselement ein zweidimensionales Muster aus sich mit einer individuellen Frequenz wiederholenden Bereichen mit unterschiedlicher optischer Dichte bzw. unterschiedlicher Flächendeckung aufweist;
- Fig. 8:: ein erfindungsgemäßes Messelement aus zwei übereinander gedruckten Teilmesselementen, wobei jedes Teilmesselement ein zweidimensionales Muster aus sich mit einer individuellen Frequenz wiederholenden Bereichen mit unterschiedlicher optischer Dichte bzw. unterschiedlicher Flächendeckung aufweist;
- Fig. 9:: ein Teilmesselement der Messelemente der Fig. 7 und 8;
- Fig. 10:: ein erfindungsgemäßes Messelement aus zwei übereinander gedruckten Teilmesselementen, wobei jedes Teilmesselement ein zweidimensionales Muster aus sich mit einer individuellen Frequenz wiederholenden Bereichen mit unterschiedlicher optischer Dichte bzw. unterschiedlicher Flächendeckung aufweist;
- Fig. 11:: ein erfindungsgemäßes Messelement aus zwei übereinander gedruckten Teilmesselementen, wobei jedes Teilmesselement ein zweidimensionales Muster aus sich mit einer individuellen Frequenz wiederholen- den Bereichen mit unterschiedlicher optischer Dichte bzw. unterschiedlicher Flächendeckung aufweist, und
- Fig. 12:: ein Teilmesselement der Messelemente der Fig. 10 und 11.

Die hier vorliegende Erfindung betrifft ein Messelement zur Ermittlung der Lagegenauigkeit von auf einen Bedruckstoff übereinander gedruckten Teildruckbildem, also zur Ermittlung der Genauigkeit des Farbregisters bzw. Passers, wobei ein hierbei ermittelter Istwert zur Farbregisterregelung dadurch verwendet werden kann, dass der Istwert mit einem Sollwert verglichen wird und abhängig von diesem Vergleich Stellgrößen für Registerverstelleinrichtungen generiert werden.

Fig. 1 bis 3 visualisieren ein erstes Ausführungsbeispiel der hier vorliegenden Erfindung, wobei Fig. 1 ein Messelement 20 zeigt, welches aus zwei übereinander gedruckten Teilmesselementen gebildet ist. Jedes der beiden Teilmesselemente wird über ein individuelles Druckwerk erzeugt, wobei im Ausführungsbeispiel der Fig. 1 bis 3 jedes der beiden Teilmesselemente ein eindimensionales Muster aus sich wiederholenden Bereichen mit unterschiedlicher optischer Dichte bzw. unterschiedlicher Flächendeckung aufweist. Die Frequenz der beiden Teilmesselemente, mit welchen sich die Bereiche unterschiedlicher optischer Dichte bzw. unterschiedlicher Flächendeckung wiederholen, ist dabei unterschiedlich, so dass sich durch den Übereinanderdruck dieser beiden Teildruckbilder eine Interferenz ergibt, die als Messgröße für das Farbregister bzw. den Passer dient. Fig. 3 zeigt ein Teilmesselement 21 mit einem eindimensionalen Muster aus sich wiederholenden Bereichen unterschiedlicher optischer Dichte bzw. unterschiedlicher Flächendeckung, wobei es sich bei diesen Bereichen um eine Balkenfolge handelt, die eine bestimmte Frequenz aufweist.

Werden zwei solche Teilmesselemente mit einer unterschiedlichen Frequenz des als Balkenfolge ausgebildeten eindimensionalen Musters übereinander gedruckt, so ergibt sich z. B. dass in Fig. 1 dargestellte Messelement 20, wobei in Fig. 1 die durch den Übereinanderdruck der beiden Teilmesselemente erzeugte Interferenz in etwa in der Mitte des Messelements 20 eine Erhöhung der optischen Dichte bzw. Flächendeckung bewirkt. Eine durch den Übereinanderdruck zweier Teilmesselemente erzeugte Interferenz kann auch eine Verringerung der optischen Dichte bzw. Flächendeckung bewirken.

Es soll davon ausgegangen werden, dass eine solche Erhöhung der optischen Dichte bzw. Flächendeckung in der Mitte des Messelements 20 einer hohen Genauigkeit des Farbregisters bzw. Passers in der Richtung entspricht, in welcher sich das eindimensionale Muster der Teilmesselemente periodisch wiederholt. In dieser Richtung liegen demnach die Teildruckbilder der Druckwerke, die am Druck des Messelements 20 beteiligt sind, exakt aufeinander.

Demgegenüber zeigt Fig. 2 ein Messelement 22, welches analog zum Messelement 20 der Fig. 1 aufgebaut ist, bei welchem jedoch die durch die Interferenz erzeugte Erhöhung der optischen Dichte bzw. Flächendeckung nicht in der Mitte des Messelements 22 liegt, sondern vielmehr nach links verschoben ist. Dies dient dann als Messgröße dafür, dass die Teildruckbilder der Druckwerke, die am Druck des Messelements 20 beteiligt sind, in der Richtung, in welcher sich das eindimensionale Muster der Teilmesselemente des Messelements 22 periodisch wiederholt, eine Fehllage aufweist.

Wie bereits oben ausgeführt, umfassen die Messelemente 20 und 22 der Fig. 1 und 2 zwei übereinander gedruckte Teilmesselemente, wobei ein erstes Teilmesselement ein erstes eindimensionales Muster aus sich mit einer Frequenz wiederholenden Bereichen unterschiedlicher optischer Dichte bzw. unterschiedlicher Flächendeckung aufweist, wobei ein zweites Teilmesselement ein zweites eindimensionales Muster aus sich mit einer Frequenz wiederholenden Bereichen mit unterschiedlicher optischer Dichte bzw. unterschiedlicher Flächendeckung aufweist, und wobei die Frequenzen der beiden eindimensionalen Muster unterschiedlich sind. Bei den eindimensionalen Mustern handelt es sich gemäß Fig. 1 um Balkenfolgen.

Die beiden Frequenzen der beiden eindimensionalen Muster werden vorzugsweise derart festgelegt: Die Frequenz f₁ des ersten eindimensionalen Musters des ersten Teilmesselements wird dadurch bestimmt, dass die Wellenlänge λ₁ des ersten Musters der maximal zu messenden Abweichung des Farbregisters entspricht, wobei die Frequenz f₁ des ersten eindimensionalen Musters dem Kehrwert der Wellenlänge λ₁ des ersten eindimensionalen Musters entspricht. Für die Frequenz f₁ des ersten eindimensionalen Musters gilt demnach: ${f}_{1} = \frac{1}{{λ}_{1}} ; wobei {λ}_{1} = max Passerabweichung .$

Die Frequenz f₂ des zweiten eindimensionalen Musters des zweiten Teilmesselements wird abhängig von der Größe des Messelements festgelegt, und zwar derart, dass die Größe des Messelements der Wellenlänge λ₁ der Interferenz der beiden Muster entspricht, wobei die Frequenz f₁ der Interferenz der Differenz der Frequenzen f₁ und f₂ der beiden eindimensionalen Muster entspricht. Für die Frequenz f₂ des zweiten eindimensionalen Musters gilt demnach: ${f}_{2} = {f}_{1} - {f}_{I} ,$
und ${f}_{1} = \frac{1}{{λ}_{I}} ;$
*wobei* λ₁ = *Messelementgröße.*

Mit einem solchen Messelement, welches aus dem Übereinanderdruck von zwei eindimensionalen Teilmesselementen gebildet ist, kann die Lagegenauigkeit von zwei Teildruckbildern in einer Richtung bestimmt werden, und zwar in der Richtung, in welcher sich das Muster der eindimensionalen Teilmesselemente periodisch wiederholt. Mit einem solchen Messelement kann demnach abhängig davon, in welche Richtung dasselbe auf einen Bedruckstoff gedruckt ist, die Lagegenauigkeit von zwei Teildruckbildern und damit zwei Druckwerken entweder in Umfangsrichtung oder in Achsrichtung der Druckzylinder erfasst werden.

Soll die Lagegenauigkeit dieser beiden Teildruckbilder sowohl in Umfangsrichtung als auch in Achsrichtung der Teildruckbilder erfasst werden, so müssen hierzu zwei derartige Messelemente auf den Bedruckstoff aufgedruckt werden, und zwar in unterschiedlichen Bereichen des Bedruckstoffs in voneinander linear unabhängigen Richtungen. Soll weiterhin eine Drehfehllage der Teildruckbilder erkannt werden, so müssen an sich gegenüberliegenden Seiten eines Bedruckstoffs entsprechende Messelemente auf den Bedruckstoff gedruckt werden.

Im Ausführungsbeispiel der Fig. 1 bis 3 ist die Frequenz f₁ des ersten eindimensionalen Musters des ersten Teilmesselements sowie die Frequenz f₂ des zweiten eindimensionalen Musters des zweiten Teilmesselements über die Größe bzw. Erstreckung der Teilmesselemente gesehen konstant. Es sei darauf hingewiesen, dass diese Frequenzen auch über die Größe bzw. Erstreckung der Teilmesselemente gesehen variabel sein können. So können z.B. in der Mitte der Teilmesselement diese Frequenzen anders bemessen sein als an Rändern der Teilmesselemente. In diesem Fall kann die erzielbare Auflösung an die Größe der zu messenden Abweichung angepasst werden, vorzugsweise derart, dass die Auflösung um so größer ist, je kleiner die zu messenden Abweichung ist.

Fig. 4 zeigt ein zweites Ausführungsbeispiel eines erfindungsgemäßen Messelements 23, welches sich aus den in Fig. 5 und 6 dargestellten Teilmesselementen 24 und 25 zusammensetzt. Die beiden Teilmesselemente 24 und 25 gemäß Fig. 5 und 6 weisen wiederum ein eindimensionales Muster aus sich mit einer individuellen Frequenz wiederholenden Bereichen unterschiedlicher optischer Dichte bzw. unterschiedlicher Flächendeckung auf, die als Balkenfolgen ausgebildet sind, wobei zur besseren visuellen Erkennung der Genauigkeit des Farbregisters bzw. Passers einige der Balken verlängert sind, nämlich im Teilmesselement 24 der Fig. 5 die beiden mittleren Balken und im Teilmesselement 25 der Fig. 6 der mittlere Balken.

Liegt bei einem Übereinanderdruck der beiden Teilmesselemente 24 und 25 der Fig. 5 und 6 der mittlere Balken des Teilmesselements 25 zwischen den beiden mittleren Balken des Teilmesselements 24 (siehe Fig. 4), so liegen die entsprechenden Teildruckbilder in der Richtung, in welcher sich die Balken der beiden Teilmesselemente 24 und 25 periodisch wiederholen, exakt übereinander.

Fig. 7, 8 zeigen erfindungsgemäße Messelemente 26 und 27, die jeweils aus zwei übereinander gedruckten Teilmesselementen bestehen, wobei jedes der Teilmesselemente ein zweidimensionales Muster aus sich in zwei linear unabhängigen Richtungen wiederholenden Bereichen unterschiedlicher optischer Dichte bzw. unterschiedlicher Flächendeckung aufweist. Fig. 9 zeigt ein derartiges Teilmesselement 28, welches schachbrettartig ausgebildet ist und in einer ersten Richtung ein Muster aus sich wiederholenden Bereichen mit unterschiedlicher optischer Dichte bzw. unterschiedlicher optischer Flächendeckung und in einer zweiten, senkrecht verlaufenden Richtung ebenfalls ein Muster aus Bereichen mit unterschiedlicher optischer Dichte bzw. unterschiedlicher Flächendeckung aufweist. In Fig. 9 sind die Frequenzen, in weichen sich die Bereiche unterschiedlicher optischer Dichte bzw. unterschiedlicher Flächendeckung in den beiden Richtungen des Teilmesselements 28 wiederholen, gleich groß. Diese Frequenzen können jedoch auch unterschiedlich groß sein. Weiterhin ist in Fig. 9 die Größe des Teilmesselements 28 in beiden Richtungen gleich groß. Auch hier kann jedoch in beiden Richtungen die Größe des Teilmesselements 28 voneinander abweichen.

Werden zwei Teilmesselemente, die jeweils ein zweidimensionales Muster aus sich in zwei linear unabhängigen Richtungen wiederholenden Bereichen unterschiedlicher optischer Dichte bzw. unterschiedlicher Flächendeckung aufweisen, wobei die Frequenzen der zweidimensionalen Muster der beiden Teilmesselemente voneinander abweichen, übereinander gedruckt, so ergeben sich wiederum Interferenzen, die als Messgröße für die Lagegenauigkeit der Teilmessbilder und damit als Messgröße für das Farbregister bzw. den Passer dienen.

Im Messelement 26 der Fig. 7 führt diese Interferenz zu einer Erhöhung der optischen Dichte in der Mitte des Messelements 26, in Fig. 8 ist hingegen die durch die Interferenz bewirkte Erhöhung der optischen Dichte gegenüber der Mitte des Messelements 27 versetzt. Eine durch den Übereinanderdruck zweier Teilmesselemente erzeugte Interferenz kann auch eine Verringerung der optischen Dichte bzw. Flächendeckung bewirken. Die Lage der Interferenz im Messelement dient wiederum als Messgröße für die Lagegenauigkeit der Teildruckbilder und damit als Messgröße für das Farbregister bzw. den Passer, wobei mit einem Messelement gemäß Fig. 7 bzw. 8 die Lagegenauigkeit in zwei Richtungen, nämlich in Umfangsrichtung sowie in Achsrichtung der Druckzylinder, gleichzeitig ermittelt werden kann.

Wie bereits ausgeführt, ist beim Teilmesselement 28 der Fig. 9 die Frequenz, mit welcher sich die Bereiche unterschiedlicher optischer Dichte bzw. Flächendeckung in den linear voneinander unabhängigen Richtungen wiederholen, gleich groß. Diese Frequenzen können jedoch auch unterschiedlich groß sein.

Es muss lediglich darauf geachtet werden, dass in beiden Richtungen die zweidimensionalen Muster der übereinander zu druckenden Teilmesselemente unterschiedlich große Frequenzen aufweisen. Die Bemessung der Frequenzen in beiden Richtungen für die beiden Teilmesselemente kann analog zu der im Zusammenhang mit dem Ausführungsbeispiel der Fig. 1 bis 3 beschriebenen Vorgehensweise erfolgen.

Fig. 10 und 11 zeigen weitere Ausführungsbeispiele erfindungsgemäßer Messelemente, die aus zwei übereinander gedruckten Teilmesselementen mit einem zweidimensionalen Muster sich wiederholender Bereiche unterschiedlicher optischer Dichte bzw. Flächendeckung bestehen, wobei Fig. 12 ein derartiges Teilmesselement 31 zeigt.

Das Teilmesselement 31 der Fig. 12 verfügt ebenso wie das Teilmesselement 28 der Fig. 9 über sich in zwei linear unabhängigen Richtungen wiederholende Bereiche unterschiedlicher optischer Dichte bzw. unterschiedlicher Flächendeckung, so dass demnach zur Vermeidung unnötiger Wiederholungen auf die Ausführungen zu Fig. 7 bis 9 verwiesen werden kann. Werden zwei Teilmesselemente gemäß Fig. 12, die sich hinsichtlich der Frequenzen der sich wiederholenden Bereiche unterschiedlicher optischer Dichte bzw. unterschiedlicher Flächendeckungen unterscheiden, übereinandergedruckt, so ergeben sich wiederum Interferenzen, die im Bereich der Interferenz zu einer Erhöhung der optischen Dichte führen, wobei in Fig. 10 die Interferenz in der Mitte des Messelements 29 und in Fig. 11 die Interferenz gegenüber der Mitte des Messelements 30 versetzt ist.

Im Sinne der Erfindung ist es möglich, eine Dichteverteilung für die Messelemente zu erfassen. Eine solche Dichteverteilung besteht aus diskreten Werten. Über eine Interpolation lässt sich eine zumindest eindimensionale Funktion der Dichteverteilung bestimmen, aus der die Lage der Interferenz berechnet werden kann.

### Bezugszeichenliste

- 20: Messelement
- 21: Teilmesselement
- 22: Messelement
- 23: Messelement
- 24: Teilmesselement
- 25: Teilmesselement
- 26: Messelement
- 27: Messelement
- 28: Teilmesselement
- 29: Messelement
- 30: Messelement
- 31: Teilmesselement

## Patentansprüche

1. Messelement zur Messung eines Farbregisters, mit mindestens zwei übereinander gedruckten Teilmesselementen (21, 25, 28, 31), wobei jedes Teilmesselement (21, 25, 28, 31) mit einem individuellen Druckwerk, in dem je ein Teildruckbild einer speziellen Druckfarbe aufgetragen wird, erzeugt wird, wobei jedes Teilmesselement (21, 25, 28, 31) ein zumindest eindimensionales Muster aus sich wiederholenden Bereichen unterschiedlicher optischer Dichte bzw. unterschiedlicher Flächendeckung aufweist, **dadurch gekennzeichnet,**
**dass** die Teilmesselemente (21, 25, 28, 31) so ausgebildet sind, dass beim Übereinanderdruck dieser Teilmesselemente (21, 25, 28, 31) eine messbare optische Interferenz zwischen den Teilmesselementen (21, 25, 28, 31) erzeugt wird, und dass die Interferenz als Messgröße für das Farbregister erfassbar ist,
wobei ein erstes Teilmesselement (21, 25, 28, 31) ein erstes eindimensionales Muster aus sich mit einer Freguenz wiederholenden Bereichen mit unterschiedlicher optischer Dichte bzw, unterschiedlicher Flächendeckung aufweist, wobei ein zweites Teilmesselement (21, 25, 28, 31) ein zweites eindimensionales Muster aus sich mit einer Fregenz wiederholenden Bereichen mit unterschiedlicher optischer Dichte bzw. unterschiedlicher Flächendeckung aufweist, und wobei die Frequenzen der beiden eindimensionalen Muster unterschiedlich sind.

2. Messelement zur Messung eines Farbregisters, mit mindestens zwei übereinander gedruckten Teilmesselementen (21, 25, 28, 31), wobei jedes Teilmesselement (21, 25, 28, 31) mit einem individuellen Druckwerk, in dem je ein Teildruckbild einer speziellen Druckfarbe aufgetragen wird, erzeugt wird, wobei jedes Teilmesselement (21, 25, 28, 31) ein zumindest eindimensionales Muster aus sich wiederholenden Bereichen unterschiedlicher optischer Dichte bzw. unterschiedlicher Flächendeckung aufweist, **dadurch gekennzeichnet,**
**dass** die Teilmesselemente (21, 25, 28, 31) so ausgebildet sind, dass beim Übereinanderdruck dieser Teilmesselemente (21, 25, 28, 31) eine messbare optische Interferenz zwischen den Teilmesselementen (21, 25, 28, 31) erzeugt wird, und dass die Interferenz als Messgröße für das Farbregister erfassbar ist,
wobei ein erstes Teilmesselement (21, 25, 28, 31) ein erstes zweidimensionales Muster aus sich in zwei linear unabhängigen Richtungen wiederholenden Bereichen mit unterschiedlicher optischer Dichte bzw, unterschiedlicher Flächendeckung aufweist, wobei ein zweites Tellmesselement (21, 25, 28, 31) ein zweites zweidimensionales Muster aus sich in zwei linear unabhängigen Richtungen wiederholenden Bereichen mit unterschiedlicher optische Dichte bzw, unterschiedlicher Flächendeckung aufweist.

3. Messelement nach Anspruch 2, **dadurch gekennzeichnet,**
**dass** eine Frequenz der sich wiederholenden Bereiche mit unterschiedlicher optischer Dichte bzw. unterschiedlicher Flächendeckung in der ersten Richtung des erstes zweidimensionalen Musters gleich groß wie eine Frequenz der sich wiederholenden Bereiche mit unterschiedlicher optischer Dichte bzw. unterschiedlicher Flächendeckung in der zweiten, linear unabhängigen Richtung des erstes zweidimensionalen Musters ist, dass eine Frequenz der sich wiederholenden Bereiche mit unterschiedlicher optischer Dichte bzw. unterschiedlicher Flächendeckung in der ersten Richtung des zweiten zweidimensionalen Musters gleich groß wie eine Frequenz der sich wiederholenden Bereiche mit unterschiedlicher optischer Dichte bzw. unterschiedlicher Flächendeckung in der zweiten, linear unabhängigen Richtung des zweiten zweidimensionalen Musters ist, und dass die Frequenz des ersten zweidimensionalen Musters unterschiedlich groß wie die Frequenz des zweiten zweidimensionalen Musters ist.

4. Messelement nach Anspruch 2, **dadurch gekennzeichnet, dass** eine Frequenz der sich wiederholenden Bereiche mit unterschiedlicher optischer Dichte bzw. unterschiedlicher Flächendeckung in der ersten Richtung des erstes zweidimensionalen Musters unterschiedlich groß wie eine Frequenz der sich wiederholenden Bereiche mit unterschiedlicher optischer Dichte bzw. unterschiedlicher Flächendeckung in der zweiten, linear unabhängigen Richtung des erstes zweidimensionalen Musters ist, dass eine Frequenz der sich wiederholenden Bereiche mit unterschiedlicher optischer Dichte bzw. unterschiedlicher Flächendeckung in der ersten Richtung des zweiten zweidimensionalen Musters unterschiedlich groß wie eine Frequenz der sich wiederholenden Bereiche mit unterschiedlicher optischer Dichte bzw. unterschiedlicher Flächendeckung in der zweiten, linear unabhängigen Richtung des zweiten zweidimensionalen Musters ist, und dass die Frequenzen des ersten zweidimensionalen Musters unterschiedlich groß wie die entsprechenden Frequenzen des zweiten zweidimensionalen Musters sind.

5. Messelement nach Anspruch 1, **dadurch gekennzeichnet,**
**dass** die Frequenz des ersten eindimensionalen Musters des ersten Teilmesselements (21, 25, 28, 31) derart festgelegt ist, dass die Wellenlänge des ersten Musters der maximal zu messenden Abweichung des Farbregisters entspricht.

6. Messelement nach Anspruch 5, **dadurch gekennzeichnet,**
**dass** die Frequenz des zweiten eindimensionalen Musters des zweiten Teilmesselements (21, 25, 28, 31) abhängig von der Größe des Messelements derart festgelegt ist, das die Größe des Messelements der Wellenlänge der Interferenz aus beiden Mustern entspricht, wobei die Frequenz der Interferenz der Differenz der Frequenzen der beiden Muster entspricht.

7. Messelement nach Anspruch 5 oder 6, **dadurch gekennzeichnet, dass** die Frequenzen des ersten eindimensionalen Musters des ersten Teilmesselements (21, 25, 28, 31) und des zweiten eindimensionalen Musters des zweiten Teilmesselements (21, 25, 28, 31) über die Größe der Teilmesselemente gesehen konstant ist.

8. Messelement nach Anspruch 5 oder 6, **dadurch gekennzeichnet, dass** die Frequenzen des ersten eindimensionalen Musters des ersten Teilmesselements (21, 25, 28, 31) und des zweiten eindimensionalen Musters des zweiten Teilmasselements (21, 25, 28, 31) über die Größe der Teilmesselemente gesehen variabel ist.

9. Messelement nach Anspruch 3 oder 4, **dadurch gekennzeichnet,**
**dass** die Frequenz des ersten zweidimensionalen Musters des ersten Teilmesselements (21, 25, 28, 31) in beiden linear unabhängigen Richtungen derart festgelegt ist, dass die Wellenlänge des ersten Musters der maximal zu messenden Abweichung des Farbregisters in der jeweiligen Richtung entspricht.

10. Messelement nach Anspruch 9, **dadurch gekennzeichnet,**
**dass** die Frequenz des zweiten zweidimensionalen Musters des zweiten Teilmesselements (21, 25, 28, 31) in beiden linear unabhängigen Richtungen abhängig von der Größe des Messelements in der jeweiligen Richtung derart festgelegt ist, das die Größe des Messelements der Wellenlänge der Interferenz aus beiden Mustern entspricht, wobei die Frequenz der Interferenz der Differenz der Frequenzen der beiden Muster entspricht.

11. Messelement nach Anspruch 9 oder 10, **dadurch gekennzeichnet,**
**dass** die Frequenz des ersten zweidimensionalen Musters des ersten Teilmesselements (21, 25, 28, 31) in beiden linear unabhängigen Richtungen und die Frequenz des zweiten zweidimensionalen Musters des zweiten Teilmesselements (21, 25, 28, 31) in beiden linear unabhängigen Richtungen über die Größe der Teilmesselemente (21, 25, 28, 31) gesehen konstant ist.

12. Messelement nach Anspruch 9 oder 10, **dadurch gekennzeichnet,**
**dass** die Frequenz des ersten zweidimensionalen Musters des ersten Teilmesselements (21, 25, 28, 31) in mindestens einer der beiden linear unabhängigen Richtungen und die Frequenz des zweiten zweidimensionalen Musters des zweiten Teilmesselements (21, 25, 28, 31) in mindestens einer der beiden linear unabhängigen Richtungen über die Größe der Teilmesselemente (21, 25, 28, 31) gesehen variabel ist.

13. Verfahren zur Farbregisterregelung oder Farbregistermessung, mit mindestens zwei übereinander gedruckten Teilmesselementen (21, 25, 28, 31), wobei jedes Teilmesselement (21, 25, 28, 31) mit einem individuellen Druckwerk, in dem je ein Teildruckbild einer speziellen Druckfarbe aufgetragen wird, erzeugt wird, wobei jedes Teilmesselement (21, 25, 28, 31) ein zumindest eindimensionales Muster aus sich wiederholenden Bereichen unterschiedlicher optischer Dichte bzw, unterschiedlicher Flächendeckung aufweist, wobei mindestens zwei auf einen Bedruckstoff übereinander gedruckte Teilmesselemente (21, 25, 28, 31) vermessen werden, wobei hierbei der Istwert des Farbregisters gemessen wird und zur Farbregisterregelung mit einem Sollwert verglichen wird, und wobei anhängig von diesem Vergleich die Farbregisterregelung erfolgt,
**dadurch gekennzeichnet,**
**dass** eine von einer gleichmäßigen Verteilung abweichende Dichteverteilung für das oder jedes aus übereinander gedruckten Teilmesselementen (21, 25, 28, 31) gebildete Messelement erfasst wird, die aus diskreten Werten besteht, wobei über eine Interpolation eine zumindest eindimensionale Funktion der Dichteverteilung bestimmt wird, aus der die Lage der Interferenz berechnet wird.

## Claims

1. A measuring element for measuring a colour register, with at least two part measuring elements (21, 25, 28, 31) printed on top of one another, wherein each part measuring element (21, 25, 28, 31) is generated with an individual printing couple, in which a part print image of a special printing colour each is applied, wherein each part measuring element (21, 25, 28, 31) comprises an at least unidimensional pattern of repetitive regions of different optical density or different area coverage, **characterized in that** the part measuring elements (21, 25, 28, 31) are so designed that upon printing on top of one another of these part measuring elements (21, 25, 28, 31) a measurable optical interference between the part measuring elements (21, 25, 28, 31) is created and **in that** the interference can be captured as measuring variable for the colour register, wherein a first part measuring element (21, 25, 28, 31) has a first unidimensional pattern of regions with different optical density or different area coverage which are repeated with a frequency, wherein a second part measuring element (21, 25, 28, 31) comprises a second unidimensional pattern of regions with different optical density or different area coverage which are repeated with a frequency, and wherein the frequencies of the two unidimensional patterns are different.

2. The measuring element for measuring a colour register, with at least two part measuring elements (21, 25, 28, 31) printing on top of one another, wherein each part measuring element (21, 25, 28, 31) is created with an individual printing couple in which a part print image each of a special printing colour is applied, wherein each part measuring element (21, 25, 28, 31) comprises an at least unidimensional pattern of repeating regions of different optical density or different area coverage, **characterized in that** the part measuring elements (21, 25, 28, 31) are so designed that during the printing on top of one another of these part measuring elements (21, 25, 28, 31) a measurable optical interference between the part measuring elements (21, 25, 28, 31) is created, and **in that** the interference can be captured as measuring variable for the colour register,
wherein a first part measuring element (21, 25, 28, 31) comprises a first two-dimensional pattern of regions with different optical density or different area coverage which are repeated in two linearly independent directions, wherein a second part measuring element (21, 25, 28, 31) comprises a second two-dimensional pattern of regions with different optical density or different area coverage which are repeated in two linearly independent directions.

3. The measuring element according to Claim 2, **characterized in that** a frequency of the repetitive regions with different optical density or different area coverage in the first direction of the first two-dimensional pattern has the same magnitude as a frequency of the repetitive regions with different optical density or different area coverage in the second, linearly independent direction of the first two-dimensional pattern, **in that** a frequency of the repetitive regions with different optical density or different area coverage has the same magnitude in the first direction of the second two-dimensional pattern as a frequency of the repetitive regions with different optical density or different area coverage in the second, linearly independent direction of the second two-dimensional patter, and **in that** the frequency of the first two-dimensional pattern differs in magnitude from the frequency of the second two-dimensional pattern.

4. The measuring element according to Claim 2, **characterized in that** a frequency of the repetitive regions with different optical density or different area coverage in the first direction of the first two-dimensional pattern has a magnitude that differs from a frequency of the repetitive regions with different optical density or different area coverage in the second, linearly independent direction of the first two-dimensional patter, **in that** a frequency of the repetitive regions with different optical density or different area coverage in the first direction of the second two-dimensional pattern differs in magnitude from a frequency of the repetitive regions with different optical density or different area coverage in the second, linearly independent direction of the second two-dimensional patter, and **in that** the frequencies of the first two-dimensional pattern differ in magnitude from the corresponding frequencies of the second two-dimensional pattern.

5. The measuring element according to Claim 1, **characterized in that** the frequency of the first unidimensional pattern of the first part measuring element (21, 25, 28, 31) is fixed in such a manner that the wavelength of the first pattern corresponds to the maximum deviation of the colour register to be measured.

6. The measuring element according to Claim 5, **characterized in that** the frequency of the second unidimensional pattern of the second part measuring element (21, 25, 28, 31) is fixed by the magnitude of the measuring element in such a manner that the magnitude of the measuring element corresponds to the wavelength of the interference from both patterns, wherein the frequency of the interference corresponds to the difference of the frequencies of the two patterns.

7. The measuring element according to Claim 5 or 6, **characterized in that** in the frequencies of the first unidimensional pattern of the first part measuring element (21, 25, 28, 31) and of the second unidimensional pattern of the second part measuring element (21, 25, 28, 31) is constant seen over the magnitude of the part measuring elements.

8. The measuring element according to Claim 5 to 6, **characterized in that** the frequency of the first unidimensional pattern of the first part measuring element (21, 25, 28, 31) and of the second unidimensional pattern of the second part measuring element (21, 25, 28, 31) is variable seen over the magnitude of the part measuring elements.

9. The measuring element according to Claim 3 or 4, **characterized in that** the frequency of the first two-dimensional pattern of the first part measuring element (21, 25, 28, 31) is fixed in both linearly independent directions in such a manner that the wavelength of the first pattern corresponds to the maximum deviation of the colour register to be measured in the respective direction.

10. The measuring element according to Claim 9, **characterized in that** the frequency of the second two-dimensional pattern of the second part measuring element (21, 25, 28, 31) in both linearly independent directions is fixed in the respective direction dependent on the magnitude of the measuring element in such a manner that the magnitude of the measuring element corresponds to the wavelength of the interference from both patterns, wherein the frequency of the interference corresponds to the difference of the frequencies of the two patterns.

11. The measuring element according to Claim 9 or 10, **characterized in that** the frequency of the first two-dimensional pattern of the first part measuring element (21, 25, 28, 31) in both linearly independent directions and the frequency of the second two-dimensional pattern of the second part measuring element (21, 25, 28, 31) is constant in both linearly independent directions seen over the magnitude of the part measuring elements (21, 25, 28, 31).

12. The measuring element according to Claim 9 or 10, **characterized in that** the frequency of the first two-dimensional pattern of the first part measuring element (21, 25, 28, 31) in at least one of the two linearly independent directions and the frequency of the second two-dimensional pattern of the second part measuring element (21, 25, 28, 31) in at least one of the two linearly independent directions is variable seen over the magnitude of the part measuring elements (21, 25, 28, 31).

13. A method for the colour register closed-loop control or colour register measurement, with at least two part measuring elements (21, 25, 28, 31) printed on top of one another, wherein each part measuring element (21, 25, 28, 31) is created with an individual printing couple in which a part print image each of a special printing colour is applied, wherein each part measuring element (21, 25, 28, 31) comprises an at least unidimensional pattern of repetitive regions of different optical density or different area coverage, wherein at least two part measuring elements (21, 25, 28, 31) printed on a substrate on top of one another are measured, wherein during this the actual value of the colour register is measured and for the colour register closed-loop control is compared with a setpoint value, and wherein dependent on this comparison the colour register closed-loop control takes place, **characterized in that** a density distribution deviating from a uniform distribution for the or each measuring element formed of part measuring elements (21, 25, 28, 31) printed on top of one another is captured, which consists of discrete values, wherein by way of interpolation an at least unidimensional function of the density distribution is determined, from which the position of the interference is calculated.

## Revendications

1. Elément de mesure pour la mesure d'un registre de couleur, comportant au moins deux sous-éléments de mesure imprimés les uns sur les autres (21, 25, 28, 31), chaque sous-élément de mesure (21, 25, 28, 31) étant créé au moyen d'une unité d'impression individuelle dans laquelle chaque fois une sous-image d'impression de couleur d'impression spéciale est appliquée, chaque sous-élément de mesure (21, 25, 28, 31) présentant un motif au moins unidimensionnel fait de zones répétitives de densité optique différente ou de recouvrement surfacique différent, **caractérisé en ce que**
les sous-éléments de mesure (21, 25, 28, 31) sont conçus de manière à générer, lors de l'impression les uns sur les autres de ces sous-éléments de mesure (21, 25, 28, 31), une interface optique mesurable entre les sous-éléments de mesure (21, 25, 28, 31) et à ce que l'interférence puisse être enregistrée sous forme d'un paramètre de mesure pour le registre de couleur,
un premier sous-élément de mesure (21, 25, 28, 31) présentant un premier motif unidimensionnel fait de zones répétitives selon une fréquence et de densité optique différente ou de recouvrement surfacique différent, un deuxième sous-élément de mesure (21, 25, 28, 31) présentant un deuxième motif unidimensionnel fait de zones répétitives selon une fréquence et de densité optique différente ou de recouvrement surfacique différent et les fréquences des deux motifs unidimensionnels étant différentes.

2. Elément de mesure pour la mesure d'un registre de couleur, comportant au moins deux sous-éléments de mesure imprimés les uns sur les autres (21, 25, 28, 31), chaque sous-élément de mesure (21, 25, 28, 31) étant créé au moyen d'une unité d'impression individuelle dans laquelle chaque fois une sous-image d'impression de couleur d'impression spéciale est appliquée, chaque sous-élément de mesure (21, 25, 28, 31) présentant un motif au moins unidimensionnel fait de zones répétitives de densité optique différente ou de recouvrement surfacique différent, **caractérisé en ce que**
les sous-éléments de mesure (21, 25, 28, 31) sont conçus de manière à générer, lors de l'impression les uns sur les autres de ces sous-éléments de mesure (21, 25, 28, 31), une interface optique mesurable entre les sous-éléments de mesure (21, 25, 28, 31) et à ce que l'interférence puisse être enregistrée sous forme d'un paramètre de mesure pour le registre de couleur,
un premier sous-élément de mesure (21, 25, 28, 31) présentant un premier motif bidimensionnel fait de zones répétitives dans deux sens linéairement indépendants et de densité optique différente ou de recouvrement surfacique différent, un deuxième sous-élément de mesure (21, 25, 28, 31) présentant un deuxième motif bidimensionnel fait de zones répétitives dans deux sens linéairement indépendants et de densité optique différente ou de recouvrement surfacique différent.

3. Elément de mesure selon la revendication 2, **caractérisé en ce**
**qu'**une fréquence des zones répétitives de densité optique différente ou de recouvrement surfacique différent dans le premier sens du premier motif bidimensionnel est égale à une fréquence des zones répétitives de densité optique différente ou de recouvrement surfacique différent dans le deuxième sens linéairement indépendant du premier motif bidimensionnel, qu'une fréquence des zones répétitives de densité optique différente ou de recouvrement surfacique différent dans le premier sens du deuxième motif bidimensionnel est égale à une fréquence des zones répétitives de densité optique différente ou de recouvrement surfacique différent dans le deuxième sens linéairement indépendant du deuxième motif bidimensionnel et que la fréquence du premier motif bidimensionnel est différente de la fréquence du deuxième motif bidimensionnel.

4. Elément de mesure selon la revendication 2, **caractérisé en ce**
**qu'**une fréquence des zones répétitives de densité optique différente ou de recouvrement surfacique différent dans le premier sens du premier motif bidimensionnel est différente d'une fréquence des zones répétitives de densité optique différente ou de recouvrement surfacique différent dans le deuxième sens linéairement indépendant du premier motif bidimensionnel, qu'une fréquence des zones répétitives de densité optique différente ou de recouvrement surfacique différent dans le premier sens du deuxième motif bidimensionnel est différente d'une fréquence des zones répétitives de densité optique différente ou de recouvrement surfacique différent dans le deuxième sens linéairement indépendant du deuxième motif bidimensionnel et que les fréquences du premier motif bidimensionnel sont différentes des fréquences correspondantes du deuxième motif bidimensionnel.

5. Elément de mesure selon la revendication 1, **caractérisé en ce que**
la fréquence du premier motif unidimensionnel du premier sous-élément de mesure (21, 25, 28, 31) est établie de manière à ce que la longueur d'onde du premier motif corresponde à l'écart maximal mesurable du registre de couleur.

6. Elément de mesure selon la revendication 5, **caractérisé en ce que**
la fréquence du deuxième motif unidimensionnel du deuxième sous-élément de mesure (21, 25, 28, 31) est établie en fonction de l'amplitude de l'élément de mesure de manière à ce que l'amplitude de l'élément de mesure corresponde à la longueur d'onde de l'interférence des deux motifs, la fréquence de l'interférence coïncidant avec la différence des fréquences des deux motifs.

7. Elément de mesure selon la revendication 5 ou 6, **caractérisé en ce que**
les fréquences du premier motif unidimensionnel du premier sous-élément de mesure (21, 25, 28, 31) et du deuxième motif unidimensionnel du deuxième sous-élément de mesure (21, 25, 28, 31) sont constantes, vues sur l'amplitude des sous-éléments de mesure.

8. Elément de mesure selon la revendication 5 ou 6, **caractérisé en ce que**
les fréquences du premier motif unidimensionnel du premier sous-élément de mesure (21, 25, 28, 31) et du deuxième motif unidimensionnel du deuxième sous-élément de mesure (21, 25, 28, 31) sont variables, vues sur l'amplitude des sous-éléments de mesure.

9. Elément de mesure selon la revendication 3 ou 4, **caractérisé en ce que**
la fréquence du premier motif bidimensionnel du premier sous-élément de mesure (21, 25, 28, 31) est établie dans les deux sens linéairement indépendants de manière à ce que la longueur d'onde du premier motif corresponde à l'écart maximal mesurable du registre de couleur dans le sens respectif.

10. Elément de mesure selon la revendication 9, **caractérisé en ce que**
la fréquence du deuxième motif bidimensionnel du deuxième sous-élément de mesure (21, 25, 28, 31) est établie dans les deux sens linéairement indépendants en fonction de l'amplitude de l'élément de mesure dans le sens respectif de manière à ce que l'amplitude de l'élément de mesure corresponde à la longueur d'onde de l'interférence des deux motifs, la fréquence de l'interférence correspondant à la différence des fréquences des deux motifs.

11. Elément de mesure selon la revendication 9 ou 10, **caractérisé en ce que**
la fréquence du premier motif bidimensionnel du premier sous-élément de mesure (21, 25, 28, 31) dans les deux sens linéairement indépendants et la fréquence du deuxième motif bidimensionnel du deuxième sous-élément de mesure (21, 25, 28, 31) dans les deux sens linéairement indépendants sont constantes, vues sur l'amplitude des sous-éléments de mesure.

12. Elément de mesure selon la revendication 9 ou 10, **caractérisé en ce que**
la fréquence du premier motif bidimensionnel du premier sous-élément de mesure (21, 25, 28, 31) dans au moins un des deux sens linéairement indépendants et la fréquence du deuxième motif bidimensionnel du deuxième sous-élément de mesure (21, 25, 28, 31) dans au moins un des deux sens linéairement indépendants sont variables, vues sur l'amplitude des sous-éléments de mesure.

13. Procédé de réglage du registre de couleur ou de mesure de registre de couleur à l'aide d'au moins deux sous-éléments de mesure imprimés les uns sur les autres (21, 25, 28, 31), chaque sous-élément de mesure (21, 25, 28, 31) étant créé à l'aide d'une unité d'impression individuelle dans laquelle chaque fois une sous-image d'impression de couleur d'impression spéciale est appliquée, chaque sous-élément de mesure (21, 25, 28, 31) présentant un motif au moins unidimensionnel fait de zones répétitives de densité optique différente ou de recouvrement surfacique différent, au moins deux sous-éléments de mesure (21, 25, 28, 31) imprimés les uns sur les autres sur un support d'impression étant mesurés, la valeur réelle du registre de couleur étant alors mesurée et comparée pour le réglage du registre de couleur à une valeur théorique et le réglage du registre de couleur étant réalisé en fonction de cette comparaison,
**caractérisé en ce**
**qu'**une répartition de densité divergeant d'une répartition régulière est enregistrée pour l'élément ou chacun des éléments de mesure formés de sous-éléments de mesure (21, 25, 28, 31) imprimés les uns sur les autres et consistant en valeurs discrètes, une fonction au moins unidimensionnelle de la répartition de densité étant définie par interpolation, fonction à partir de laquelle la situation de l'interférence est calculée.
